# FASCICULE DE BREVET EUROPEEN

(11) **EP 0 192 557 B1**
(45) Date de publication et mention de la délivrance du brevet: **11.01.1989**
(21) Numéro de dépôt: 86400287.8
(22) Date de dépôt: 11.02.1986
(51) Int. Cl.: F01D 11/08, F01D 9/04

(54) **Carter de turbomachine associé à un dispositif pour ajuster le jeu entre rotor et stator**
Turbinengehäuse mit einer Einrichtung, um den Abstand zwischen den Schaufelspitzen und dem Gehäuse einzustellen
Turbine cylinder with a device to adjust the tip clearance between the turbine blades and the cylinder

(30) Priorité: 13.02.1985 FR 8502023
(43) Date de publication de la demande: 27.08.1986
(73) Titulaire: SOCIETE NATIONALE D'ETUDE ET DE CONSTRUCTION DE MOTEURS D'AVIATION, "S.N.E.C.M.A.", F-75015 Paris (FR)
(72) Inventeur: Lardellier, Alain Marie Joseph, F-77000 Melun (FR)
(74) Mandataire: Moinat, François

(56) Documents cités:
- EP-A- 0 110 757
- EP-A- 0 132 182
- FR-A- 2 167 837
- FR-A- 2 422 026
- FR-A- 2 482 661
- US-A- 4 131 388

## Description

L'invention concerne un carter de turbomachine associé à un dispositif permettant d'ajuster de façon automatique en fonctionnement, le jeu entre les extrémités d'aubes mobiles d'un rotor de turbomachine et la surface correspondante d'un stator ou partie fixe de turbomachine, comprenant ledit carter.

Les compresseurs des turbomachines modernes comprennent un rotor s'étendant axialement et un stator circonscrit au rotor.

Les taux de compression y sont élevés et les températures dans leurs derniers étages peuvent atteindre 600 à 700 °C. Il est nécessaire de contrôler les jeux existant entre les couronnes d'aubes et les enveloppes de stator afin que ces jeux restent constants et aussi faibles que possible, quelles que soient les conditions de fonctionnement de la machine.

L'étanchéité entre l'extrémité des pales des aubes et le carter du rotor ou l'enceinte du stator est assurée par des bandes de friction comportant généralement un matériau d'usure dit « abradable ». Ce matériau permet l'adaptation du joint dans les limites des tolérances mécaniques ou des dilatations thermiques. Il est donc de la plus grande importance de pouvoir maîtriser les dilatations thermiques, en particulier dans le sens radial, afin que les jeux entre le rotor et le stator soient maintenus à une valeur la plus faible possible, et permettre ainsi de limiter au minimum les pertes dues à l'écoulement inverse de l'air entre les extrémités des aubes rotoriques et leur enveloppe.

Les aubes ainsi que les disques de rotor sont en général constitués dans un matériau résistant aux hautes températures et de faible coefficient de dilatation thermiques ; en revanche, les aubes de stator sont en général encastrées à une extrémité, dans des logements prévus sur l'enveloppe du compresseur, laquelle est généralement constituée en acier, matériau dont le coefficient de dilatation thermique est élevé.

On a donc cherché à contrôler la dilatation de l'enveloppe de manière à minimiser les jeux entre rotor et stator.

C'est ainsi que FR-A-2 535 795 décrit un dispositif de suspension d'aubes dans un carter de compresseur caractérisé par un carter comportant une enveloppe intérieure et une enveloppe extérieure. L'enveloppe intérieure est formée d'un ensemble de secteurs cylindriques portant des rainures radiales dans lesquelles sont maintenus des supports de bandes de friction et des secteurs d'aubes de stator. L'enveloppe extérieure est refroidie par des rampes de ventilation et coopère par un système de pattes et de broches avec les dilatations de l'enveloppe intérieure. Les secteurs ont une forme de parallélogramme et portent deux pattes amont et deux pattes arrière susceptibles de recevoir une broche de fixation de manière qu'une broche sur deux traverse les pattes de deux secteurs consécutifs.

Ce dispositif a pour but de permettre le contrôle des jeux entre stator et rotor d'un compresseur axial.

FR-A-2 482 661 décrit un système de pilotage des jeux d'un compresseur caractérisé par une double enveloppe. L'enveloppe intérieure est constituée de secteurs portant les aubes de stator et les bandes de friction des joints d'étanchéité rotor/stator. Les segments sont maintenus a distance de l'enveloppe extérieure annulaire par des brides radiales rigides. Pour compenser les variations des jeux entre les extrémités des pales du rotor et les bandes de friction, l'enveloppe extérieure est ventilée par des jets d'air issus de rampes entourant l'enveloppe extérieure, rampes alimentées par de l'air prélevé au compresseur.

De tels systèmes apportent une amélioration au fonctionnement des compresseurs des turbomachines, et en particulier en régime stabilisé.

Ils ont toutefois pour défaut de présenter des fuites importantes au niveau des nombreuses fentes existant entre les secteurs de l'enveloppe interne. Ces fuites contrebalancent une grande partie, sinon la totalité, des avantages que l'on retire de l'amélioration du contrôle des jeux en bout des pales.

L'invention vise et permet d'obtenir une diminution notable de ces fuites sans pour autant sacrifier la maîtrise des jeux en bout des pales..

Elle est caractérisée en ce que l'enveloppe intérieure est constituée de deux demi-viroles déformables comportant sur leur face externe deux brides annulaires assurant l'étanchéité avec les carters situés en amont et en aval, et en ce que les moyens de liaison entre l'enveloppe intérieure et l'enveloppe extérieure sont constitués par des biellettes radiales articulées, d'une part, sur deux rangées de chapes de l'enveloppe intérieure et, d'autre part, sur deux rangées d'oreilles internes de l'enveloppe extérieure.

Les explications et figures données à titre d'exemple permettront de comprendre comment l'invention peut être mise en oeuvre.
- La figure 1 représente une demi-coupe axiale d'une section de compresseur selon une forme de réalisation de l'invention.
- La figure 2 est une vue selon une coupe II-II de la figure 1.
- La figure 1 représente une demi-coupe axiale d'une section de compresseur ou d'un compresseur axial plus particulièrement destiné à équiper une turbomachine.

Selon l'exemple représenté, les quatre derniers étages de compression sont disposés dans un canal tronconique annulaire dont la section la plus large reçoit le flux d'air à comprimer.

Le carter du compresseur comporte deux enveloppes : une enveloppe intérieure 1 et une enveloppe extérieure 2.

L'enveloppe intérieure 1 est fixée sur l'enveloppe extérieure 2 par l'intermédiaire de biellettes radiales 3 ; elle porte les aubes statoriques 11 et entre les couronnes d'aubes, des bandes de friction 12, réalisées en un matériau d'usure, dit « abradable », et sur lesquelles les extrémités de pales des aubes rotoriques sont susceptibles de frotter. r.

Les aubes statoriques 11 portent à leur extrémité la plus proche de l'axe, des moyens (non représentés) assurant l'étanchéité avec le rotor.

L'enveloppe intérieure 1 est constituée de deux demi-viroles identiques 1a et 1b.

Chaque demi-virole est limitée en amont et en aval par une bride radiale respectivement 1c et 1d. Ces brides coopèrent respectivement avec des brides 42a du carter basse pression 4 à l'amont et 51a du carter de diffuseur 5 à l'aval. Les brides 42a et 51a comportent une gorge annulaire respectivement 42b et 51 b qui reçoivent un joint respectivement 42c et 51c, assurant l'étanchéité de la veine de circulation des gaz.

La face externe de chaque demi-virole 1a 1b comporte deux rangées de chapes respectivement 1i et 1j régulièrement espacées périphéri- quement et sur lesquelles viennent s'articuler les pieds des biellettes 3 par l'intermédiaire de broches 6.

L'enveloppe extérieure 2 est constituée d'une virole cylindrique comportant sur sa face interne deux rangées d'oreilles respectivement 2a et 2b, régulièrement espacées et sur lesquelles viennent s'articuler les têtes des biellettes 3 par l'intermédiaire d'une autre série de broches 6.

Les chapes 1i, 1j et les oreilles 2a, 2b, sont disposés de telle sorte que l'on trouve dans un même plan passant par l'axe de la machine : une chape 1 une chape 1j, une oreille 2a, et une oreille 2b.

Ainsi, les chapes d'une même paire 1 i, 1j peuvent être traversées par une même broche 6a. De même, les oreilles d'une même paire 2a, 2b peuvent être traversées par une même broche 6b.

L'enveloppe extérieure 2 comporte sur sa face externe, au droit des rangées d'oreilles 2a, 2b une bride amont 2c et une bride aval 2d comportant des perçages respectivement 2e et 2f.

Ces brides sont fixées par des boulons 2e, 2f respectivement à la bride aval 4a du carter de compresseur basse pression 4 et à la bride amont 5a du carter de diffuseur 5.

Le carter de compresseur basse pression 4 est un carter double peau, 41 et 42.

La peau externe 41 comporte, outre la bride 4a une bride interne 4b qui verrouille axialement les broches d'articulation 6b.

La peau interne 42 comporte une bride 42a qui vient faire appui par son joint d'étanchéité 42c sur la bride 1c de la demi-virole interne.

Elle comporte également une rangée de perçages 43 disposés entre les aubes du stator par où s'effectuent les prélèvements d'air destinés à l'alimentation des rampes de réchauffage 7a, 7b. 7c et 7d de l'enveloppe extérieure 2.

Les têtes des biellettes 3 sont articulées sur les oreilles 2a-2b par l'intermédiaire des broches 6b. Les perçages ménagés dans les têtes ou les pieds des bielles, dans les chapes 1i, 1j ou dans les oreilles 2a 2b, peuvent recevoir des douilles excentrées respectivement 6c et 6d, afin de faciliter le montage des broches et compenser les défauts d'alignements des perçages en cas d'empilage hors tolérance des défauts de fabrication.

Les deux biellettes 31, 32 situées de part et d'autre de la position 12 heures de la demi-virole 1a (voir figure 2) et de part et d'autre de la position 6 heures de la demi-virole 1b sont plus grandes que les autres et orientées sur des directions convergentes ; cette disposition constitue pour chaque demi-virole un point fixe à partir duquel se développent les dilatations périphériques.

Les deux biellettes convergentes, sur chaque demi-virole, peuvent être remplacées par un système de butées mécaniques non représentées au dessin, jouant le même rôle que les biellettes.

Le fonctionnement de la structure mécanique qui vient d'être décrite s'établit de la façon développée ci-après.

Le carter de compresseur selon l'invention se présente sous la forme de deux enveloppes cylindriques concentriques 1 et 2 liées l'une à l'autre par des biellettes radiales 3 articulées à leurs deux extrémités ; l'enveloppe intérieure 1 est constituée de deux demi-viroles 1a et 1 liées par leurs bords latéraux respectifs formant des plans de joints coulissants mais étanches.

Dans les conditions d'adaptation, par exemple en croisière, les deux enveloppes cylindriques 1 et 2 se dilatent d'une valeur radiale égale qui est une fonction de leurs diamètres et de leurs coefficients de dilatation respectif. Les biellettes de liaison 3 se dilatent elles-mêmes de la même valeur.

La dilatation radiale des enveloppes 1 et 2 et des biellettes 3 a été calculée de façon à ce qu'en régime stabilisé elle égale la somme des dilatations d'origine thermique ou centrifuge affectant les aubes et les disques de compresseur. Les jeux entre les extrémités des aubes de rotor et les bandes de friction sont ainsi maintenus à leur valeur optimale sans qu'il soit nécessaire de maintenir le débit de réchauffage de l'enveloppe extérieure 2 dans les rampes 7a à 7d.

L'enveloppe intérieure 1 s'est dilatée sous l'influence d'une part de la température de la veine et d'autre part sous l'influence des forces de traction exercées par l'enveloppe extérieure 2 par l'intermédiaire des biellettes 3 ; mais. à l'équilibre, les dilatations des deux enveloppes 1 et 2 sont égales, les biellettes 3 ne sont soumises à aucun effort de traction, les jeux sont conservés à leur valeur optimale sans qu'il soit nécessaire de maintenir le réchauffage de l'enveloppe extérieure 2 ;

On obtient ainsi une amélioration notable du rendement de la machine d'une part, par une réduction des pertes aérodynamiques aux extrémités des pales et d'autre part par une réduction des prélèvements au compresseur d'où il résulte une amélioration de la consommation spécifique.

Le contrôle des jeux dans les conditions transitoires s'obtient de la manière ci-après décrite. En condition d'accélération (décollage par exemple) on prélève de l'air à 300°C, à l'amont du compresseur HP et l'on dirige cet air dans les rampes 7a à 7d, d'où il est injecté sur toute la périphérie de l'enveloppe extérieure 2.

Celle-ci se dilate plus rapidement et exerce sur l'enveloppe intérieure 1, par l'intermédiaire des bielles 3 autant d'efforts de traction qui agissent comme autant de vérins et accélèrent la dilatation de l'enveloppe intérieure 1.

En fait, en raison de la présence de deux butées mécaniques ou de deux biellettes convergentes 31-32, situées à 12 heures sur la demi-virole 1a et à 6 heures sur la demi-virole 1 b les dilatations des demi-viroles ne sont pas homogènes et croisent au fur et à mesure qu'on s'éloigne de ces butées ;
Cette hétérogénéité des dilatations entraîne deux sortes de défauts :
   - ouverture des plans de joint
   - déformation en polygone des demi-viroles du fait qu'elles présentent entre les chapes des zones de moindre résistance.

L'enveloppe intérieure 1 prend la forme d'un polygone circonscrit au cercle parfait initial.

Il faut noter toutefois que ces déformations sont extrêmement réduites du fait que l'amplitude des dilatations est faible (de l'ordre de quelques dixièmes de millimètre) et que par conséquent les contraintes oligocycliques auxquelles sont soumises les enveloppes non négligeables.

En condition de décélération il suffit de rétablir partiellement l'alimentation des rampes 7a à 7d pour que l'enveloppe extérieure 2 suive avec un certain retard la rétraction rapide du rotor. L'augmentation du jeu qui en résulte n'affecte le rendement que d'une manière négligeable mais surtout, elle constitue une réserve de sécurité contre la destruction de l'abradable en cas d'une ré-accélération brutale.

## Revendications

1. Carter de turbomachine associé à un dispositif pour ajuster le jeu entre rotor et stator par action thermomécanique de l'enveloppe du stator. comportant une enveloppe extérieure (2) constituée d'une virole cylindrique et une enveloppe intérieure (1) sur laquelle sont fixées les aubes de stator, lesdites enveloppes intérieure (1) et extérieure (2) comportant respectivement des moyens de fixation (1 i, 1j, 2a, 2b) qui coopèrent par l'intermédiaire de moyens de liaison (3), des moyens de ventilation (7) étant d'autre part prévus autour de l'enveloppe extérieure (2) pour en assurer le contrôle thermique, caractérisé en ce que l'enveloppe intérieure (1) est constituée de deux demi-viroles (1a-1b), déformables comportant sur leur face externe deux brides annulaires (1c-1d) assurant l'étanchéité avec les carters situés en amont (4) et en aval (5), et en ce que les moyens de liaison (3) entre l'enveloppe intérieure (1) et l'enveloppe extérieure (2) sont constitués par des biellettes radiales (3) articulées, d'une part, sur deux rangées de chapes (1 i, 1j) de l'enveloppe intérieure (1) et, d'autre part. sur deux rangées d'oreilles internes (2a, 2b) de l'enveloppe extérieure (2).

2. Carter de turbomachine selon la revendication 1 caractérisé en ce que les biellettes de liaison (3) sont articulées sur les chapes (1 i, 1j) et sur les oreilles (2a, 2b) par l'intermédiaire de broches (6a, 6b) et de bagues excentriques (6c, 6d).

3. Carter de turbomachine selon l'une des revendications 1 ou 2 caractérisé en ce que les couples de biellettes (31-32) disposées aux positions 12 heures de la première demi-virole (1a) et 6 heures de la seconde demi-virole (1b) sont orientées selon des directions convergentes.

4. Carter de turbomachine associé à un dispositif pour ajuster le jeu entre rotor et stator selon l'une quelconque des revendications précédentes caractérisé en ce que les moyens de ventilation sont en partie constitués par des orifices (43) ménagés entre les aubes de redresseur d'un étage du compresseur haute-pression, orifices (43) communiquant avec une enceinte ménagée entre les deux enveloppes (41-42) du compresseur et de là vers au moins une rampe torique (7a, 7b, 7c, 7d) disposée autour de l'enveloppe extérieure.

## Claims

1. Turbo-engine housing associated with a device for adjusting the clearance between rotor and stator as a result of the thermomechanical action of the casing of the stator, comprising an outer casing (2) consisting of a cylindrical ring and an inner casing (1) to which the stator blades are fastened, the said inner and outer casings (1, 2) respectively having fastening means (1 i, 1j, 2a, 2b) which interact via connection means (3), ventilation means (7), on the other hand, being provided round the outer casing (2) in order to ensure the thermal control of the latter, characterized in that the inner casing (1) consists of two deformable half-rings (ia-ib) having, on their outer face, two annular flanges (1c-1d) ensuring sealing rotative to the housings located upstream (4) and downstream (5), and in that the connection means (3) between the inner casing (1) and the outer casing (2) consist of radial links (3) articulated, on the one hand, on two rows of forks (1 i, 1j) of the inner casing (1) and, on the other hand, on two rows of inner lugs (2a, 2b) of the outer casing (2).

2. Turbo-engine housing according to Claim 1, characterized in that the connecting links (3) are articulated on the forks (1 i. 1 and on the lugs (2a. 2b) via pins (6a. 6b) and eccentric bushes (6c. 6d).

3. Turbo-engine housing according to one of Claims 1 or 2, characterized in that the pairs of links (31-32) arranged in the 12 o'clock positions of the first half-ring (1a) and in the 6 o'clock positions of the second half-ring (1 b) are oriented in converging directions.

4. Turbo-engine housing associated vith a device for adjusting the clearance between rotor and stator, according to any one of the preceding claims, characterized in that the ventilation means consist partially of orifices (43) made between. the straightening blades of a stage of the highpressure compressor, the said orifices (43) communicating with a chamber formed between the two casings (41-42) of the compressor and, from there, towards at least one toroidal ramp (7a, 7b, 7c, 7d) arranged round the outer casing.

## Patentansprüche

1. Turbomaschinengehäuse, das einer Vorrichtung zur durch thermomechanische Wirkung des Statormantels erfolgenden Regulierung des Spiels zwischen Rotor und Stator zugeordnet ist, mit einer aus einem zylindrischen Ring bestehenden äußeren Hülle (2) und einer inneren Hülle (1), an der die Statorschaufeln befestigt sind, wobei die innere Hülle (1) und die äußere Hülle (2) jeweils Befestigungsmittel (1 i, 1j, 2a, 2b) aufweisen, die über Verbindungsmittel (3) zusammenwirken, sowie mit um die äußere Hülle (2) angeordneten Ventilationsmitteln (7) zur thermischen Beeinflussung der äußeren Hülle (2), dadurch gekennzeichnet, daß die innere Hülle (1) aus zwei verformbaren Halbringen (1a, 1b) besteht, die an ihrer Außenseite zwei ringförmige Flansche (1c, 1d) aufweisen, die die Abdichtung gegenüber den stromaufwärts und stromabwärts gelegenen Gehäusen (4 bzw. 5) gewährleisten, und daß die Verbindungsmittel (3) zwischen der inneren Hülle (1) und der äußeren Hülle (2) von radialen Schwingarmen (3) gebildet sind, die einerseits an zwei Reihen von Gabeln (1i, 1j) der inneren Hülle (1) und andererseits an zwei Reihen von inneren Ösen (2a, 2b) der äußeren Hülle (2) angelenkt sind.

2. Turbomaschinengehäuse nach Anspruch 1, dadurch gekennzeichnet, daß die die Verbindungsmittel bildenden Schwingarme (3) über Stifte (6a, 6b) und exzentrische Scheiben (6a, 6d) an den Gabeln (1i, 1j) und den Ösen (2a, 2b) angelenkt sind.

3. Turbomaschinengehäuse nach Anspruch 1 oder 2, dadurch gekennzeichnet, daß die in der « Zwölf-Uhr »-Stellung des ersten Halbrings (1a) und in der « Sechs-Uhr »-Stellung des zweiten Halbrings (1b) angeordneten Schwingarm-Paare (31, 32) konvergierend ausgerichtet sind.

4. Turbomaschinengehäuse, das einer'Vorrichtung zur Regulierung des Spiels zwischen Rotor und Stator zugeordnet ist, nach einem der vorhergehenden Ansprüche, dadurch gekennzeichnet, daß die Ventilationsmittel zum Teil aus zwischen den Leitschaufeln einer Hochdruckverdichterstufe angebrachten Öffnungen (43) bestehen, die mit einer zwischen den beiden Mänteln (41, 42) des Verdichters vorgesehenen Einfassung und von dort mit wenigstens einer torusförmigen Rampe (7a, 7b, 7c, 7d) in Verbindung stehen, die um die äußeren Hülle angeordnet ist.
